# EUROPÄISCHE PATENTSCHRIFT

(11) **EP 1 524 206 B1**
(45) Veröffentlichungstag und Bekanntmachung des Hinweises auf die Patenterteilung: **11.03.2009**
(21) Anmeldenummer: 04022581.5
(22) Anmeldetag: 22.09.2004
(51) Int. Cl.: B65D 83/14

(54) **Kippventil zum Austragen von Schaum und anderen Medien**
Tilt valve for dispensing foam and other media
Valve basculante pour distribuer des produits moussants et autres

(30) Priorität: 13.10.2003 DE 20315714 U
(43) Veröffentlichungstag der Anmeldung: 20.04.2005
(73) Patentinhaber: Lindal Ventil GmbH, 23843 Bad Oldesloe (DE)
(72) Erfinder: Marroncles, Alain, 94100 Saint-Maur-des-Fossés (FR); Bodet, Hervé, 55100 Verdun (FR)
(74) Vertreter: Hauck Patent- und Rechtsanwälte

(56) Entgegenhaltungen:
- EP-A1- 0 931 734
- DE-A1- 4 130 728

## Beschreibung

Die vorliegende Erfindung betrifft ein Kippventil gemäß dem Oberbegriff des Anspruchs 1 zum Austragen von Schaum und anderen Medien. Eingesetzt werden diese Ventile insbesondere zum Austragen von PU-Schaum, aber auch im Nahrungsmittelbereich.

Die bekannten Kippventile besitzen einen Ventilteller, der mit einem Behälterkörper verkrimpt wird. Ein Ventilkörper mit einer Halteöffnung ist in einer zentralen Öffnung in dem Ventilteller gehalten. Der auch als Formstück bezeichnete Ventilkörper besitzt an einer von dem Ventilteller fortweisenden Seite eine als Ventilsitz dienende Abdichtfläche. Ein Ventilelement ist in der Halteöffnung des Ventilkörpers angeordnet und besitzt einen rohrförmigen Abschnitt mit einem Abdichtflansch an einem Ende und Eintrittsöffnungen in der Rohrwandung nahe dem Abdichtflansch. In der verschlossenen Position des Ventils liegt der Abdichtflansch an der Abdichtfläche an und verhindert den Austritt des auszutragenden Mediums über die Eintrittsöffnungen in den rohrförmigen Abschnitt des Ventilelements. In einer gekippten Position des Ventilelements, bei der ein aus der Halteöffnung vorstehender Ventilstem gegenüber der Längsachse geneigt ist, wird ein Spalt zwischen Abdichtflansch und Abdichtfläche gebildet, durch den ein auszutragendes Medium zu der Eintrittsöffnung gelangt und über diese und den rohrförmigen Abschnitt austritt.

Aus DE 41 30 728 A1 ist eine Ausgabeeinrichtung für unter Gasdruck stehende Spraydosen bekannt, die mittels eines Ausgabeventils verschließbar ist und eine Drosseldüsenanordnung aufweist, die den Ausgabevoluinenstrom im wesentlichen konstant halten soll.

Mit der Verwendung fällt der Druck im Behälterinnenraum und der Massenstrom des ausgetragenen Mediums nimmt mit fallendem Druck ab.

Der Erfindung liegt die Aufgabe zugrunde, ein Kippventil zu schaffen, das mit einfachen Mitteln einen konstanten Massenstrom aus dem Behälter auch bei fallendem Druck gewährleistet.

Erfindungsgemäß wird die Aufgabe durch ein Kippventil mit den Merkmalen aus Anspruch 1 gelöst. Vorteilhafte Ausgestaltungen bilden den Gegenstand der Unteransprüche.

Das erfindungsgemäße Kippventil mit den Merkmalen des Oberbegriffs von Anspruch 1 besitzt zudem einen federnd vorgespannten oder elastischen Sperrkörper, der in dem rohrförmigen Abschnitt des Ventilelements angeordnet ist und abhängig von dem Druck in dem Behälter die Eintrittsöffnung in dem Ventilelement freigibt oder mindestens teilweise verschließt. Hierbei ist es so, daß mit fallendem Druck die Eintrittsöffnung zunehmend freigegeben wird, wodurch bei fallendem Druck die Eintrittsöffnung in den rohrförmigen Abschnitt des Ventilelements sich zunehmend vergrößert.

In einer bevorzugten Ausgestaltung ist der Sperrkörper als ein elastisches Membranelement ausgebildet. Durch den im Behälter herrschenden Druck, wird das elastische Membranelement abhängig von der Stärke des Drucks tiefer in den Austrittskanal gedrückt und verschließt so teilweise die Eintrittsöffnung abhängig von dem Druckwert.

Bevorzugt besitzt das Membranelement einen an dem Querschnitt des Ventilelements im Bereich der Eintrittsöffnung angepaßten Verschlußbereich und einen aus dem Ventilelement vorstehenden Haltebereich. Der Haltebereich besitzt bevorzugt vorzugsweise einen umlaufenden Flansch, der von dem Ventilelement fort gekrümmt ist und den Verschlußbereich in eine die Eintrittsöffnung freigebende Position vorspannt. Mit dem Haltebereich ist der Verschlußbereich federnd gelagert, wobei der Druck in dem Innenraum gegen die Federkraft wirkt. Bevorzugt besitzt der Verschlußbereich einen Grund und eine zylindrische Seitenwand, wobei der Verschlußbereich hin zu dem Haltebereich geöffnet ist.

In einer bevorzugten Ausgestaltung besitzt das Ventilelement eine das Membranelement aufnehmende Kappe. Die Kappe sichert den Haltebereich des Membranelements an dem Ventilelement und weist mindestens eine Durchbrechung auf, damit das Membranelement mit dem Innendruck des Behälters beaufschlagt wird. In einer zweckmäßigen Ausgestaltung umgreift die Kappe den Abdichtflansch mindestens teilweise und ist an diesem verrastet.

In einer bevorzugten Ausgestaltung ist die Eintrittsöffnung als Langloch ausgebildet, das sich in axialer Richtung des Ventilelements erstreckt. Bei nahezu vollständig ausgetragenem Medium ist die Eintrittsöffnung vollständig freigegeben. Die freigegebene Eintrittsöffnung ermöglicht bei gesunkenem Druck den maximalen Austritt des Mediums. Bei im wesentlichen vollständiger Druckbeaufschlagung des Behälters verschließt das elastische Membranelement die Eintrittsöffnung teilweise.

Zweckmäßigerweise besitzt das Ventilelement mindestens vier beabstandete Eintrittsöffnungen.

Eine bevorzugte Ausgestaltung des erfindungsgemäßen Kippventils wird anhand der nachfolgenden Figuren näher erläutert. Es zeigt:
- Fig. 1: das erfindungsgemäße Ventilelement bei einer Beaufschlagung mit einem hohen Druck,
- Fig. 2: das erfindungsgemäße Ventilelement bei einer Beaufschlagung mit einem niedrigen Druck,
- Fig. 3: das erfindungsgemäße Ventilelement mit Ventilkörper und Ventilteller und
- Fig. 4: ein Kippventil aus dem Stand der Technik.

Figur 1 zeigt ein erfindungsgemäßes Ventilelement 10 mit einem vorstehenden Ventilstem 12 und einem einstückig mit diesem ausgebildeten Ventilglied 14, das eine Abdichtfläche 16 besitzt. Das Ventilelement 10 besitzt eine Austrittsöffnung 18, durch die das auszutragende Medium austritt. An der der Austrittsöffnung 18 gegenüberliegenden Seite besitzt das Ventilelement eine aufgesetzte Kappe 20 mit Durchtrittsöffnungen 22. Die Kappe 20 ist in einem umlaufenden Flansch 24, der teilweise die Abdichtfläche 16 bildet, verrastet. Die topfförmig ausgeführte Kappe 20 besitzt an ihrer Innenwand entsprechend ausgeformte Rastnasen (nicht numeriert), die in eine entsprechende Umfangsausnehmung (nicht numeriert) in dem Flansch 24 eingreifen. Ferner besitzt die Kappe 20 einen umlaufenden Absatz 26, der den Innendurchmesser in der Kappe verringert. Die Anlagefläche 16 wird von der Fläche des Flansches 24 und dem Rand der Kappe 20 gebildet.

An dem von der Austrittsöffnung 18 fortweisenden Ende des Ventilelements 10 ist ein elastisches Membranelement 28 eingesetzt. Das Membranelement 28 besitzt einen in den Austrittskanal 30 hineinragenden zylindrischen Abschnitt 32 und einen an dem Flansch 24 auf der von der Austrittsöffnung 18 abgewandten Seite anliegenden Halteabschnitt 34. Der Halteabschnitt 34 ist entlang seinem Umfang zwischen den Absatz 26 der Kappe 20 und den Flansch 24 geklemmt.

Ein Eintritt des auszutragenden Mediums in den Austrittskanal 30 erfolgt über die Eintrittsöffnungen 36, die nahe der Abdichtfläche 16 in der Wandung des Auslaßkanals angeordnet sind.

In Figur 1 ist das elastische Membranelement maximal in den Durchgangskanal 30 gedrückt und verschließt die Eintrittsöffnungen 36 teilweise. Figur 2 zeigt das elastische Membranelement 28 in einer zurückgezogenen Position, in der die Eintrittsöffnungen 36 in dem Kanal 30 freigegeben sind. Das elastische Membranelement 28 ist durch seinen Haltebereich und dessen klemmende Fixierung durch die Kappe 20 federnd in die zurückgezogene Position vorgespannt.

Figur 1 zeigt das erfindungsgemäße Ventilelement bei einem hohen Druck in dem Behälter, der das elastische Membranelement 28 in den Durchgangskanal 30 hineindrückt. Figur 2 zeigt das elastische Membranelement 28 bei niedrigem Druck in einem Behälter, bei dem die Vorspannung durch den Halteabschnitt 34 ausreicht, um den Verschlußbereich 32 aus dem Durchgangskanal zurückzuziehen und die Eintrittsöffnungen vollständig freizugeben. Das elastische Membranelement regelt somit den in den Durchgangskanal 30 eintretenden Massenstrom abhängig von dem Druck. Durch die vorstehend beschriebene Dimensionierung des elastischen Membranelements wird erreicht, daß über einen großen Druckbereich nahezu ein konstanter Massenstrom austritt.

Das vorangegangene Ausführungsbeispiel wurde anhand eines elastischen Membranelements beschrieben, das über eine Kappe 20 an dem Ventilelement 10 befestigt ist. Neben einer alternativen Ausführungsform ist es auch denkbar, einen starren Körper als Verschlußkörper für die Eintrittsöffnung 36 zu verwenden, der federnd in die freigegebene Position aus Figur 2 vorgespannt ist.

Figur 3 zeigt den vollständigen Aufbau des erfindungsgemäßen Kippventils mit dem Ventilelement 10 aus den Figuren 1 und 2. Das Ventilelement 10 ist in einen Ventilkörper 38 eingesetzt. Der Ventilkörper 38 besitzt an seiner zu der Abdichtfläche 16 weisenden Seite eine den Ventilsitz bildende Abdichtfläche 40. Der Ventilkörper 38 liegt an dem Ventilelement 10 an und greift mit einem Vorsprung 42 in eine Ausnehmung 44 ein. Zusätzlich wird das Ventilelement 10 durch einen Vorsprung 46 am Ventilstem gegen eine axiale Verschiebung in den Behälter hinein gesichert. Mit dem Ventilkörper 38 verbunden ist der Ventilteller 48, der radial nach außen hochsteht. Der Ventilteller 48 wird entlang dem Außenumfang mit einem Behälter für das auszutragende Medium verkrimpt, wobei hier bevorzugt noch eine Dichtung 50 aus Buna eingesetzt wird.

Figur 3 zeigt das erfindungsgemäße Ventil in seiner verschlossenen Position. Zum Öffnen des Ventils wird der Stem 12 in dem Ventilkörper gekippt und es bildet sich ein Spalt (nicht dargestellt) zwischen der Abdichtfläche 16 des Ventilglieds 40 und dem Ventilkörper. Ein in dem Behälter befindliches Medium tritt durch den Behälterinnendruck in diesen Spalt ein und über die Eintrittsöffnung 36 in den Kanal 30. Der Massenfluß hängt für den gegebenen Druck von der Größe der freigegebenen Eintrittsöffnung 36 ab. Diese wiederum wird durch das elastische Membranelement 28 druckabhängig eingestellt.

Bei dem in Figur 4 dargestellten bekannten Kippventil sind Ventilteller 52 und Ventilkörper 54 im wesentlichen identisch mit dem erfindungsgemäßen Ventil. Das Ventilelement 56 besitzt wieder ein Ventilstem 58 und ein Ventilglied 60. Das Ventilglied 60 besitzt eine Anlagefläche 62, die einstückig ausgebildet ist.

Im Gegensatz zu dem erfindungsgemäßen Ventilelement ist der Durchgangskanal 64 an der von der Austrittsöffnung 66 fortweisenden Seite geschlossen. Bei einer Betätigung des Ventilstems 58 entfernt sich die Abdichtfläche 62 von dem Ventilkörper 54 und das unter Druck stehende Medium gelangt über die Eintrittsöffnungen 68 in den Austrittskanal 64.

## Patentansprüche

1. Kippventil zum Austragen von Schaum und anderen Medien aus einem unter Druck stehenden Behälter, mit
- einem Ventilteller (48) zur Verbindung mit dem Behälter,
- einem Ventilkörper (38) mit einer Halteöffnung, der in einer Öffnung des Ventiltellers (48) mit diesem verbunden ist und an einer von dem Ventilteller fortweisenden Seite eine Abdichtfläche (40) besitzt,
- einem in der Halteöffnung angeordneten Ventilelement (10), das einen rohrförmigen Abschnitt mit einem Abdichtflansch (24) an einem Ende, mindestens eine Eintrittsöffnung (36) in der Wandung und an einem der Eintrittsöffnung (36) gegenüberliegenden Ende eine Austrittöffnung (18) besitzt,
- wobei in einer geschlossenen Position des Ventils der Abdichtflansch (24) an der Abdichtfläche (40) anliegt und einen Eintritt des auszutragenden Mediums in die Eintrittsöffnung (36) sperrt und in einer gekippten Position des Ventilelements (10) der Abdichtflansch (24) und die Abdichtfläche (40) unter Bildung eines Spalts voneinander entfernt sind und das auszutragende Medium durch den Spalt, die Eintrittsöffnung (36) und die Austrittsöffnung (18) austreten kann,
**dadurch gekennzeichnet, daß**
ein federnd vorgespannter oder elastischer Sperrkörper (28) in dem rohrförmigen Abschnitt angeordnet ist und abhängig von dem Druck in dem Behälter die Eintrittsöffnung (36) freigibt oder mindestens teilweise verschließt, wobei mit fallendem Druck die Eintrittsöffnung (36) zunehmend freigegeben wird.

2. Kippventil nach Anspruch 1, **dadurch gekennzeichnet, daß** der Sperrkörper als elastisches Membranelement (28) ausgebildet ist.

3. Kippventil nach Anspruch 2, **dadurch gekennzeichnet, daß** das Membranelement einen im Querschnitt an das Ventilelement im Bereich der Eintrittsöffnung (36) angepaßten Verschlußbereich (32) und einen aus dem Ventilelement vorstehenden Haltebereich (34) besitzt.

4. Kippventil nach Anspruch 3, **dadurch gekennzeichnet, daß** der Haltebereich (34) in eine Position vorgespannt ist, in der der Verschlußbereich (32) die Eintrittsöffnung (36) vollständig freigibt.

5. Kippventil nach Anspruch 4, **dadurch gekennzeichnet, daß** der Verschlußbereich (32) einen Grund und eine zylindrische Seitenwand aufweist und zu dem Haltebereich (34) hin geöffnet ist.

6. Kippventil nach Anspruch 5, **dadurch gekennzeichnet, daß** das Ventilelement (10) eine das Membranelement (28) aufnehmende Kappe (20) besitzt.

7. Kippventil nach Anspruch 6, **dadurch gekennzeichnet, daß** die Kappe den Haltebereich (34) des Membranelements (28) in der vorgespannten Position sichert und mindestens eine Durchbrechung (22) besitzt.

8. Kippventil nach Anspruch 6 oder 7, **dadurch gekennzeichnet, daß** die Kappe (20) den Abdichtflansch (24) mindestens teilweise umgreift und an diesem verrastet ist.

9. Kippventil nach einem der Ansprüche 2 bis 8, **dadurch gekennzeichnet, daß** die Eintrittsöffnung (36) als Langloch ausgebildet und das Membranelement bei nahezu vollständig ausgetragenem Medium die Eintrittsöffnung (36) vollständig freigibt.

10. Kippventil nach einem der Ansprüche 2 bis 9, **dadurch gekennzeichnet, daß** die Eintrittsöffnung (36) als Langloch ausgebildet ist und das Membranelement bei vollständiger Druckbeaufschlagung die Eintrittsöffnung teilweise verschließt.

11. Kippventil nach einem der Ansprüche 1 bis 10, **dadurch gekennzeichnet, daß** mindestens vier gleichmäßig voneinander beabstandete Eintrittsöffnungen (36) vorgesehen sind.

## Claims

1. A tiltable valve for discharging foam and other media from a pressurized vessel, comprising:
- a valve disk (48) for connection to said vessel,
- a valve body (38) with a holder opening that is connected with said valve disk (48) in an opening thereof and has a sealing surface (40) at a side facing away from said valve disk,
- a valve element (10) disposed in said holder opening which has a tubular portion with a sealing flange (24) at one end, at least one inlet opening (36) in the wall and an exit opening (18) on a side opposed to the inlet opening (36),
- wherein, in a closed position of said valve, said sealing flange (24) bears on said sealing surface (40) and blocks an entry of said medium requiring discharge in said inlet opening (36) and, in a tilted position of said valve element (10), said sealing flange (24) and said sealing surface (40) are spaced from each other while forming a gap and said medium requiring discharge is allowed to exit through said gap, said inlet opening (36) and said exit opening (18),
**characterized in that**
a resiliently biased or elastic blocking body (28) is disposed in the tubular portion and unblocks, or at least partially closes, said inlet opening (36) in response to the pressure in said vessel, said inlet opening (36) being increasingly unblocked when the pressure drops.

2. The tiltable valve according to claim 1, **characterized in that** said blocking body is formed as an elastic membrane member (28).

3. The tiltable valve according to claim 2, **characterized in that** said membrane member has a closing portion (32) adapted in cross-section to said valve element in the area of said inlet opening (36), and a holding portion (34) projecting from said valve element.

4. The tiltable valve according to claim 3, **characterized in that** said holding portion (34) is biased to a position in which said closing portion (32) completely unblocks said inlet opening (36).

5. The tiltable valve according to claim 4, **characterized in that** said closing portion (32) has a bottom area and a cylindrical side wall and is open towards said holding portion (34).

6. The tiltable valve according to claim 5, **characterized in that** said valve element (10) has a cap (20) which receives said membrane member (28).

7. The tiltable valve according to claim 6, **characterized in that** said cap secures said holding portion (34) of said membrane member (28) in the biased position and has at least one through passage (22).

8. The tiltable valve according to claim 6 or 7, **characterized in that** said cap (20) grips around said sealing flange (24) at least partially and is locked in place thereon.

9. The tiltable valve according to any one of claims 2 to 8, **characterized in that** said inlet opening (36) is formed as an elongate hole and said membrane member unblocks said inlet opening (36) completely when the medium is discharged nearly completely.

10. The tiltable valve according to any one of claims 2 to 9, **characterized in that** said inlet opening (36) is formed as an elongate hole and said membrane member, when acted upon by a complete pressure, partially closes said inlet opening.

11. The tiltable valve according to any one of claims 1 to 10, **characterized in that** at least four equispaced inlet openings (36) are provided.

## Revendications

1. Valve basculante pour distribuer des produits moussants et autres hors d'un conteneur se trouvant sous pression, comprenant
- une coupelle de valve (48) pour le raccordement avec le conteneur,
- un corps de valve (38) avec un orifice de retenue, qui est raccordé dans un orifice de la coupelle de valve (48) à celle-ci et comprend une surface d'étanchéité (40) à un côté tourné vers l'extérieur de la coupelle de valve,
- un élément de valve (10) disposé dans l'orifice de retenue, qui comprend une portion tubulaire avec une bride d'étanchéité (24) à une extrémité, au moins un orifice d'entrée (36) dans la paroi et un orifice de sortie (18) à une extrémité opposée à l'orifice d'entrée (36),
- dans laquelle dans une position fermée de la valve la bride d'étanchéité (24) repose contre la surface d'étanchéité (40) et bloque une entrée du produit à distribuer dans l'orifice d'entrée (36) et dans une position basculée de l'élément de valve (10) la bride d'étanchéité (24) et la surface d'étanchéité (40) sont éloignées l'une de l'autre en formant une fente et le produit à distribuer peut sortir par la fente, l'orifice d'entrée (36) et l'orifice de sortie (18),
**caractérisée en ce que**
un corps de verrouillage (28) élastique ou prétendu de manière résiliente est disposé dans la portion tubulaire et libère en fonction de la pression dans le conteneur l'orifice d'entrée (36) ou ferme celui-ci au moins partiellement, l'orifice d'entrée (36) étant libéré de plus en plus au fur et à mesure que la pression tombe.

2. Valve basculante selon la revendication 1, **caractérisée en ce que** le corps de verrouillage est formé en tant qu'élément à membrane (28) élastique.

3. Valve basculante selon la revendication 2, **caractérisée en ce que** l'élément à membrane comprend une zone de fermeture (32) à coupe transversale adaptée à l'élément de valve dans la zone de l'orifice d'entrée (36) et une zone de retenue (34) dépassant de l'élément de valve.

4. Valve basculante selon la revendication 3, **caractérisée en ce que** la zone de retenue (34) est prétendue dans une position dans laquelle la zone de fermeture (32) libère complètement l'orifice d'entrée (36).

5. Valve basculante selon la revendication 4, **caractérisée en ce que** la zone de fermeture (32) présente un fond et une paroi latérale cylindrique et est ouverte vers la zone de retenue (34).

6. Valve basculante selon la revendication 5, **caractérisée en ce que** l'élément de valve (10) comprend un capuchon (20) recevant l'élément à membrane (28).

7. Valve basculante selon la revendication 6, **caractérisée en ce que** le capuchon bloque la zone de retenue (34) de l'élément à membrane (28) dans la position prétendue et comprend au moins une perforation (22).

8. Valve basculante selon la revendication 6 ou 7, **caractérisée en ce que** le capuchon (20) enveloppe au moins partiellement la bride d'étanchéité (24) et est enclenché dans celle-ci.

9. Valve basculante selon l'une des revendications 2 à 8, **caractérisée en ce que** l'orifice d'entrée (36) est formé en tant que trou oblong et l'élément à membrane libère l'orifice d'entrée (36) complètement lorsque le produit est presque complètement distribué.

10. Valve basculante selon l'une des revendications 2 à 9, **caractérisée en ce que** l'orifice d'entrée (36) est formé en tant que trou oblong et l'élément à membrane ferme partiellement l'orifice d'entrée lorsque la pressurisation est complète.

11. Valve basculante selon l'une des revendications 1 à 10, **caractérisée en ce qu'**au moins quatre orifices d'entrée (36) espacés les uns des autres de manière régulière sont prévus.
